# EUROPÄISCHE PATENTANMELDUNG

(11) **EP 1 916 202 A1**
(43) Veröffentlichungstag der Anmeldung: **30.04.2008**
(21) Anmeldenummer: 07001548.2
(22) Anmeldetag: 25.01.2007
(51) Int. Cl.: B65F 1/14, B30B 9/30

(54) **Unterflurmüllsammelbehälter**

(30) Priorität: 26.10.2006 DE 202006016421 U
(71) Anmelder: EcoVision B.V., 1040 KJ Amsterdam (NL)
(72) Erfinder: Koenders, W.H., 1507 LE Zaandam (NL)
(74) Vertreter: Habbel, Hans-Georg

(57) **Zusammenfassung**

Die Erfindung betrifft einen Unterflurmüllsammelbehälter (1) mit wenigstens einem zum Sammelbehälter (1) führenden und mit einer Verschlußklappe (3) versehenen Einfüllschacht (2) und einer mit dem Sammelbehälter (1) kombinierten Pressvorrichtung (9), wobei die Pressvorrichtung (9) an der Oberseite des Sammelbehälters (1) unterhalb der Einwurföffnung (5) angeordnet ist und eine Verdichtung des Einwurfgutes in vertikaler Richtung bewirkt.

## Beschreibung

Die Erfindung bezieht sich auf einen Unterflurmüllsammelbehälter mit wenigstens einem zum Sammelbehälter führenden und mit einer Verschlussklappe versehenen Einfüllschacht und einer mit dem Sammelbehälter kombinierten Pressvorrichtung.

Unterflurmüllsammelbehälter sind heute in relativ großem Umfang im Einsatz, dabei im wesentlichen rechteckig und langgestreckt ausgebildet und mit einer Pressvorrichtung versehen, um eine möglichst große Müllmenge im Behälter unterzubringen. Die Pressvorrichtung ist dabei einenendes des rechteckigen Behälters vorgesehen, arbeitet in horizontaler Richtung und wird üblicherweise hydraulisch gesteuert.

An vielen Einsatzorten ist die Unterbringung eines solchen großen Behälters nicht möglich, so dass man bisher auf den Einbau einer Pressvorrichtung verzichtete und etwa würfelförmige Behälter eingesetzt hat, die dann aber relativ häufig geleert werden müssen.

Das Entleeren der Unterflurmüllsammelbehälter erfolgt durch Entnahme des Behälters, wobei entweder die Behälter mit zu öffnenden Bodenklappen ausgerüstet sind, so dass die Entleerung des Behälters in ein Sammelfahrzeug möglich ist. Die mit einer Pressvorrichtung ausgerüsteten großen Behälter werden üblicherweise auf Sammelfahrzeugen verladen und dann an der Deponie über entsprechende Kranvorrichtungen angehoben und entleert.

Der Erfindung liegt die Aufgabe zugrunde, einen Unterflurmüllsammelbehälter zu schaffen, der relativ klein ausgebildet ist, aber trotzdem mit einer Pressvorrichtung versehen ist, so dass auch bei diesen relativ kleinen Müllsammelbehältern die Aufnahme einer großen Menge von Müll möglich wird.

Diese der Erfindung zugrundeliegende Aufgabe wird durch die Lehre des Hauptanspruches gelöst.

Vorteilhafte Ausgestaltungen sind in den Unteransprüchen erläutert.

Mit anderen Worten ausgedrückt wird ein Müllsammelbehälter vorgeschlagen, der an seiner Oberseite eine Pressvorrichtung aufweist, die vorzugsweise unterhalb der Einwurföffnung angeordnet ist und die eine Verdichtung des Einwurfgutes in vertikaler Richtung bewirkt.

Gemäß der Erfindung ist dabei die Pressvorrichtung so gestaltet, dass eine Pressplatte vorgesehen wird, die an einer sich hin und her drehenden Welle angeordnet ist, so dass die Pressplatte mit dieser horizontal ausgerichteten Welle eine hin- und hergehende Bewegung ausführt. Durch diese hin- und hergehende Bewegung, die etwa 180° beträgt, wird die Verdichtung des Mülls erreicht.

Die Pressplatte ist dabei im wesentlichen mittig unter der Einfüllöffnung angeordnet und die Antriebsvorrichtung für die Welle für die Pressplatte greift einenendes an der Welle an.

Die eigentliche Pressvorrichtung, d. h. also die Pressplatte wird dadurch in Tätigkeit gesetzt, dass beim Öffnen der Einwurföffnung nunmehr eine entsprechende Schaltung hervorgerufen wird, durch die die Pressplatte, die entweder elektrisch oder auch hydraulisch angetrieben werden kann, ihre Bewegung ausführt.

Der erfindungsgemäße Sammelbehälter ist als oben offener, aber sonst geschlossener Behälter ausgebildet, wobei die Einfüllöffnung auf einer Deckelplatte des Sammelbehälters vorgesehen ist, die entweder schwenkbar oder sonst abnehmbar auf der Oberseite des Sammelbehälters vorgesehen ist, so dass der Sammelbehälter ausgekippt werden kann, wobei dabei die die Einfüllöffnung tragende Deckelplatte abgenommen oder abgeschwenkt wird.

Ein Ausführungsbeispiel der Erfindung wird nachfolgend anhand der Zeichnungen erläutert. Die Zeichnungen zeigen dabei in
- Fig. 1: schaubildlich einen neuerungsgemäßen Unterflurmüllsammelbehälter und in
- Fig. 2: einen Schnitt durch den Sammelbehälter zur Verdeutlichung der Pressvorrichtung.

In den Fig. 1 und 2 ist mit 1 der eigentliche Sammelbehälter bezeichnet, der an seiner Oberseite offen, aber sonst allseits geschlossen ist. Auf der Oberseite dieses Sammelbehälters 1 ist ein Einfüllschacht 2 vorgesehen, der eine Einfüllöffnung 5 aufweist, die durch eine in der Zeichnung teilweise dargestellte Verschlußkappe 3 verschlossen werden kann. Der Einfüllschacht 2 ist auf einer Deckelplatte 4 angeordnet, die vorzugsweise schwenkbar an dem Sammelbehälter 1 angeordnet ist.

Fig. 2 zeigt in einer Schnittdarstellung den oberen Teil des Sammelbehälters 1 mit einer Pressvorrichtung 9 und es ist erkennbar, dass im wesentlichen unterhalb der im Einfüllschacht 2 ausgebildeten Einfüllöffnung 5 eine Pressplatte 6 angeordnet ist, die einenendes an einer Welle 7 befestigt ist und mit dieser Welle 7 in eine Teilumdrehung angetrieben werden kann. Der Antrieb erfolgt über einen hydraulischen oder elektrischen Motor 8 mit entsprechendem Getriebe. Bei der Darstellung in Fig. 2 ist die Einwurföffnung 5 durch die Verschlußklappe 3 verschlossen und die Pressplatte 6 steht unterhalb der Einwurföffnung 5 in ihrer Ausgangsstellung. Wird nunmehr die Verschlußklappe 3 betätigt, wird dadurch der Motor 8 eingeschaltet und nunmehr die Pressplatte 6 zusammen mit der Welle 7 aus der in Fig. 2 dargestellten Stellung in eine um etwa 160° - 180° geschwenkte Stellung geführt, wobei die nunmehrige Oberseite der Pressplatte 6 das auf ihr abgelegte Müllmaterial in dem Sammelbehälter 1 einfüllt und zusammenpreßt, sobald der Sammelbehälter 1 entsprechend mit Material angefüllt ist.

Durch diese Anordnung erfolgt also eine Verdichtung des eingefüllten Mülls im Sammelbehälter 1 durch die Pressplatte 6 in vertikaler Richtung und diese neuerungsgemäße Pressvorrichtung ist so ausgelegt, dass sie auch auf kleinere Behälter aufgesetzt werden kann und hier eine entsprechende Verdichtung vornimmt.

Der Sammelbehälter 1 ist geschlossen ausgebildet, d. h. er wird zur Entleerung aus der ihn aufnehmenden Grube ausgehoben, die Deckelplatte 4 schwenkt zur Seite und nunmehr kann ein Auskippen des in dem Sammelbehälter 1 befindlichen Mülls erfolgen.

Dadurch, dass der Sammelbehälter 1 insbesondere an seiner Unterseite geschlossen ausgebildet ist, ist ein Verschmutzen der den Sammelbehälter 1 aufnehmenden Grube nicht möglich.

Anstatt die Deckelplatte 4 um eine entsprechende Gelenkachse aufzuklappen, um den Sammelbehälter 1 zu entleeren, ist es selbstverständlich auch möglich,die Deckelplatte 4 ganz vom Behälter 1 abzuheben und dann anschließend den Behälter zu leeren.

## Patentansprüche

1. Unterflurmüllsammelbehälter (1) mit wenigstens einem zum Sammelbehälter (1) führenden und mit einer Verschlußklappe (3) versehenen Einfüllschacht (2) und einer mit dem Sammelbehälter (1) kombinierten Pressvorrichtung (9), **dadurch gekennzeichnet, dass** die Pressvorrichtung (9) an der Oberseite des Sammelbehälters (1) unterhalb der Einwurföffnung (5) angeordnet ist und eine Verdichtung des Einwurfgutes in vertikaler Richtung bewirkt.

2. Unterflurmüllsammelbehälter nach Anspruch 1, **dadurch gekennzeichnet, dass** die Pressvorrichtung (9) eine Pressplatte (6) aufweist, die einenendes an einer in hin-und hergehende Rotation antreibbaren Welle (7) angeordnet ist.

3. Unterflurmüllsammelbehälter nach Anspruch 1 oder 2, **dadurch gekennzeichnet, dass** die Pressplatte (6) im wesentlichen mittig unter der Einwurföffnung (5) angeordnet ist.

4. Unterflurmüllsammelbehälter nach einem oder mehreren der vorhergehenden Ansprüche, **dadurch gekennzeichnet, dass** die Antriebsvorrichtung (8) für die Pressplatte (6) einenendes an der Welle (7) angreift.

5. Unterflurmüllsammelbehälter nach einem oder mehreren der vorhergehenden Ansprüche, **dadurch gekennzeichnet, dass** das Intätigkeitsetzen der Antriebsvorrichtung (8) für die Pressplatte (6) von einer Betätigung der Verschlussklappe (3) gesteuert wird.

6. Unterflurmüllsammelbehälter nach einem oder mehreren der vorhergehenden Ansprüche, **dadurch gekennzeichnet, dass** der Sammelbehälter (1) als oben offener, aber sonst geschlossener Behälter ausgebildet ist.
